# DEMANDE DE BREVET EUROPEEN

(11) **EP 2 955 304 A1**
(43) Date de publication de la demande: **16.12.2015**
(21) Numéro de dépôt: 15171682.6
(22) Date de dépôt: 11.06.2015
(51) Int. Cl.: E05C 17/50, E05C 19/18

(54) **ENTREBAILLEUR ANTI-INTRUSION POUR VANTAIL DE PORTE VERROUILLABLE/DEVERROUILLABLE DE L'EXTÉRIEUR, PROCÉDÉ D'INSTALLATION ASSOCIÉ ET SYSTÈME DE PROTECTION COMPRENANT UN TEL ENTREBAILLEUR**

(30) Priorité: 11.06.2014 FR 1455309
(71) Demandeur: Televeil Securite Autonome et Services, 94460 Valenton (FR)
(72) Inventeur: CHAMBRON, Michel, 49400 SAUMUR (FR); DAUPHIN, Gilles, 14550 BLAINVILLE SUR ORNE (FR)
(74) Mandataire: Pontet Allano & Associes

(57) **Abrégé**

La présente invention concerne un entrebâilleur anti-intrusion pour vantail de porte pouvant être verrouillé et déverrouillé depuis l'extérieur d'un local.

L'entrebâilleur selon l'invention comprend un dispositif de support et un organe mobile portant un élément d'arrêt du vantail, l'organe mobile étant en liaison pivot avec le dispositif de support. Cet organe mobile peut être bloqué par un mécanisme de verrouillage dans une position bloquante dans laquelle l'élément d'arrêt empêche l'ouverture du vantail au-delà d'une position entrebâillée. Lorsque le mécanisme de verrouillage est déverrouillé, l'organe mobile peut être déplacé dans une position libre de l'élément d'arrêt dans laquelle le vantail peut être ouvert au-delà de la position entrebâillée.

La présente invention concerne aussi un procédé d'installation d'un tel entrebâilleur et un système de protection comprenant un tel entrebâilleur.

## Description

### Domaine technique

La présente invention se rapporte au domaine des systèmes de protection anti-intrusion de local, et plus particulièrement des dispositifs permettant de bloquer un vantail de porte dans une position entrouverte afin d'empêcher l'intrusion d'un individu au sein d'un local. Ces dispositifs sont généralement appelés « entrebâilleurs ».

### Etat de la technique antérieure

On connaît dans l'art antérieur des systèmes de protection anti-intrusion efficaces mais coûteux qui peuvent consister à remplacer une porte d'accès à un local par une porte blindée et/ou à installer dans le logement une alarme et/ou un dispositif de télésurveillance.

D'autres systèmes de protection anti-intrusion connus consistent à condamner l'accès au local en murant l'ouverture d'une porte avec des parpaings en béton ou encore en fixant un panneau en acier sur le mur extérieur ou intérieur de l'ouverture d'une porte. Un exemple de tels systèmes est le produit « Système 90 » commercialisé par la société VPSitex. Une version de ce produit comprend un panneau métallique posé en applique sur le bâti extérieur et des barres appuyées sur le mur intérieur et rendues solidaires du panneau par des axes de compression.

De tels systèmes de condamnation de porte présentent plusieurs inconvénients, notamment :
- ils ne permettent pas à un individu autorisé d'accéder au local sans recourir à une destruction ou à un démontage outillé du dispositif installé (mur ou panneau) ;
- ils peuvent être visibles depuis l'extérieur indiquant que le local est vacant ou inoccupé ;
- les dimensions des bâtis ou des ouvertures de porte à condamner sont généralement variables, ce qui implique de disposer de plusieurs modèles en stock ;
- le poids élevé de portes blindées ou de tels panneaux en acier nécessite typiquement au moins deux installateurs pour leur mise en place.

En outre, de tels systèmes anti-intrusion ne permettent pas d'empêcher en tant que telle une intrusion ou encore de retarder l'intrusion lorsque le dispositif mécanique (porte, panneau, mur) est fracturé ou détruit.

Dans le contexte de la lutte contre l'occupation illégale de logements vacants ou provisoirement inoccupés, de tels systèmes de protection anti-intrusion ne permettent pas de retarder l'installation d'occupants illégaux après effraction de la porte palière ou d'un dispositif de protection mécanique jusqu'à l'arrivée d'agents de sécurité.

On connaît aussi dans l'art antérieur des systèmes de protection anti-intrusion moins coûteux et agencés pour faciliter l'accès au local à un individu autorisé. De tels systèmes peuvent consister en des entrebâilleurs de porte.

Un entrebâilleur de porte classique est prévu pour être actionné de l'intérieur d'un local. Un entrebâilleur de porte classique est typiquement composé d'une pièce d'entrebâillement telle qu'une chaîne ou un arceau articulé et d'un crochet de blocage de la pièce d'entrebâillement. Par exemple, la pièce d'entrebâillement est fixée sur le dormant et le crochet de blocage est fixé sur le vantail de la porte. Les dimensions de la pièce d'entrebâillement sont conçues de sorte que, lorsque cette pièce est bloquée dans le crochet, l'ouverture maximale du vantail ne permet pas à un individu de s'introduire au travers de cette ouverture et ne lui permet pas de désolidariser manuellement la pièce d'entrebâillement du crochet de blocage.

Des entrebâilleurs de porte à accès depuis l'extérieur d'un local ont aussi été développés.

Par exemple, la demande de brevet n° FR 2 599 777 A1 décrit un entrebâilleur comprenant un premier élément lié à un chambranle et un second élément lié à un vantail associé à ce chambranle, l'un de ces éléments étant muni d'une protubérance escamotable sous le contrôle d'une serrure intégrée à cet élément et accessible de l'extérieur lorsque le vantail est entrebâillé par rapport au chambranle.

Un autre exemple est fourni par le brevet d'invention n° FR 2 912 176 B1 qui décrit un entrebâilleur comprenant un dispositif mobile d'entrebâillement fixé sur l'encadrement de la porte et un élément de blocage fixé sur le vantail de la porte permettant de bloquer le vantail dans une position entrebâillée, et comprenant en outre une pièce de solidarisation/désolidarisation permettant de désolidariser ce dispositif mobile d'entrebâillement ou cet élément de blocage de façon à pouvoir ouvrir la porte. Ce document décrit un mode de réalisation dans lequel la pièce de solidarisation/désolidarisation est fixée sur la face intérieure du montant de l'encadrement de la porte et comprend un verrou dont l'ouverture, par exemple à l'aide d'une clef, désolidarise une partie du dispositif mobile d'entrebâillement de l'encadrement de la porte.

Un inconvénient de tels entrebâilleurs est que leur installation implique typiquement de réaliser des trous de fixation dans le vantail et/ou dans l'encadrement de la porte, causant des dégradations visibles. De tels moyens de fixation rendent ces entrebâilleurs peu adaptés à la location, par exemple pour les installer provisoirement dans des logements vacants.

Un but de la présente invention est de proposer un système de protection anti-intrusion apte à retarder une intrusion illégale au sein d'un local après qu'une effraction a été commise, par exemple la fracture d'une porte palière.

Un autre but de la présente invention est de proposer un système de protection anti-intrusion pouvant être facilement neutralisé par un individu autorisé à pénétrer dans le local, en particulier depuis l'extérieur du local.

Encore un autre but de la présente invention est de proposer un système de protection anti-intrusion maintenant libre, après installation, le passage entre l'ouverture de la porte et l'intérieur du local de manière à permettre à un individu de pénétrer dans le local lorsque le système de protection anti-intrusion est neutralisé.

La présente invention a aussi pour but de proposer un système de protection anti-intrusion préservant la discrétion quant à la vacance du local.

Elle a aussi pour but de faciliter l'installation ou le retrait d'un système de protection anti-intrusion.

Enfin, la présente invention a aussi pour but de réduire les coûts de fabrication d'un système de protection anti-intrusion par comparaison avec des systèmes de protection mécaniques et de blindages connus.

### Exposé de l'invention

Cet objectif est atteint avec un entrebâilleur anti-intrusion pour vantail, notamment de porte, s'ouvrant vers l'intérieur d'un local, comprenant :
- un dispositif de support fixé à l'intérieur du local,
- un organe mobile apte à effectuer une rotation par rapport au dispositif de support, l'organe mobile portant un élément d'arrêt,
- un mécanisme de verrouillage,
le mécanisme de verrouillage étant agencé pour mettre l'entrebâilleur dans au moins deux états fonctionnels distincts :
- un état verrouillé dans lequel le mécanisme de verrouillage immobilise en rotation l'organe mobile relativement au dispositif de support, l'élément d'arrêt étant ainsi maintenu dans une position bloquante limitant le déplacement du vantail entre une position fermée et une position entrebâillée, et
- un état déverrouillé dans lequel le mécanisme de verrouillage autorise la rotation de l'organe mobile par rapport au dispositif de support, de sorte que le vantail peut se déplacer entre la position fermée et une position ouverte, le débattement angulaire du vantail en position ouverte étant plus grand que le débattement angulaire du vantail en position entrebâillée,
l'entrebâilleur étant caractérisé en ce que le dispositif de support comprend un étai télescopique apte à se fixer par pression entre un plancher et un plafond du local.

Selon des particularités avantageuses de l'invention :
- le mécanisme de verrouillage est apte à être actionné dans la position entrebâillée du vantail depuis l'extérieur du local, et/ou
- l'étai télescopique peut être maintenu en pression entre le plancher et le plafond du local par un dispositif de vérin fixé à l'étai télescopique.

Dans des modes de réalisation possibles, à la place d'un étai téléscopique apte à se fixer par pression entre un plancher et un plafond du local, le dispositif de support peut comprendre un étai télescopique apte à être fixé entre des murs du local, ou entre au moins un mur et le plancher du local, ou encore entre le plancher et le plafond et au moins un mur du local.

Un tel entrebâilleur n'est pas visible depuis l'extérieur du local lorsque le vantail est fermé, préservant ainsi la discrétion quant à la vacance éventuelle du local.

Un tel entrebâilleur s'adapte à différentes dimensions de porte ou de hauteur de plafond du local.

La présence d'un dispositif de vérin permet d'ajuster la pression de maintien d'un tel entrebâilleur entre le sol et le plafond, en autorisant un serrage suffisant pour résister à un effort appliqué par un individu souhaitant déplacer l'entrebâilleur afin de pénétrer dans le local.

Selon d'autres particularités avantageuses, le mécanisme de verrouillage comprend :
- un organe de blocage fixé au dispositif de support,
- un ergot de verrouillage pouvant prendre une position bloquée dans laquelle il bloque en rotation l'organe mobile par rapport à l'organe de blocage, et une position débloquée dans laquelle il laisse libre le mouvement de rotation de l'organe mobile par rapport à l'organe de blocage,
- un dispositif de serrure apte à déplacer l'ergot de verrouillage entre la position bloquée et la position débloquée,
   la position bloquée de l'ergot de verrouillage étant compatible avec l'état verrouillé de l'entrebâilleur,
   l'organe de blocage comprenant un logement dimensionné pour accueillir une extrémité de l'ergot de verrouillage dans la position bloquée,
- un boîtier maintenant le dispositif de serrure et l'ergot de verrouillage, le boîtier étant monté flottant dans une cage solidaire de l'organe mobile,
la cage comprenant des ouvertures agencées pour guider l'ergot de verrouillage et pour transmettre, au moins en partie, les forces transmises entre l'organe de blocage et l'organe mobile par l'intermédiaire de la cage et de l'ergot de verrouillage.

Le montage flottant du boîtier dans la cage présente l'avantage de transmettre les efforts exercés par un individu sur l'organe mobile à la cage plutôt qu'au boîtier. En effet, il a été constaté par les inventeurs que lorsque le boîtier est fixé non flottant, c'est-à-dire directement sur l'organe mobile, un effort exercé par un individu sur l'organe mobile est capable de casser le boîtier et le dispositif de serrure. Cette solution de montage flottant permet d'utiliser un verrou bas de gamme sans augmenter le risque de cassure du verrou.

Selon encore d'autres particularités avantageuses :
- l'élément d'arrêt comprend une plaque en métal, de préférence ayant une épaisseur supérieure à 3 mm, sur laquelle une surface du vantail est apte à venir en appui, et/ou
- l'organe mobile comprend au moins une paire d'éléments enserrant une portion du dispositif de support, en particulier la partie appelée « tube fût » ou toute partie fixe d'un étai télescopique, ladite au moins une paire d'éléments étant assemblée par des moyens de fixation, par exemple des vis, et étant dimensionnée pour autoriser la rotation de l'organe mobile par rapport au dispositif de support, et/ou
- l'organe mobile est bloqué en translation par une butée du dispositif de support suivant un axe de rotation de l'organe mobile par rapport au dispositif de support, et/ou
- la butée est réalisée par l'organe de blocage qui bloque la translation de l'organe mobile au moins dans un sens de translation suivant l'axe de rotation de l'organe mobile.

L'invention concerne aussi un procédé d'installation d'un entrebâilleur selon une ou plusieurs des caractéristiques décrites ci-dessus, comprenant une ou plusieurs des étapes suivantes :
- une étape de positionnement du dispositif de support dans une position opérationnelle à l'intérieur du local du côté de l'ouverture du vantail permettant à l'élément d'arrêt d'entrer dans la position bloquante qui permet de limiter le déplacement du vantail entre la position fermée et la position entrebâillée ;
- une étape de fixation du dispositif de support dans la position opérationnelle ;
- une étape de positionnement en rotation de l'organe mobile par rapport au dispositif de support de manière à positionner l'élément d'arrêt dans la position bloquante permettant de limiter le déplacement du vantail entre la position fermée et la position entrebâillée ;
- une étape d'immobilisation en rotation de l'organe mobile par rapport au dispositif de support par actionnement du mécanisme de verrouillage de manière à placer l'entrebâilleur dans l'état verrouillé.

L'étai télescopique peut comprendre un tube fût, un tube coulisse apte à coulisser à l'intérieur du tube fût, des platines fixées aux extrémités de l'étai télescopique, un dispositif de réglage de longueur apte à maintenir une position du tube fût par rapport au tube coulisse, et un dispositif de vérin,
l'étape de fixation du dispositif de support dans la position opérationnelle pouvant comprendre :
- une étape d'ajustement primaire de la longueur de l'étai télescopique par coulissement du tube coulisse dans le tube fût ;
- une étape d'ajustement secondaire de la longueur de l'étai télescopique par actionnement du dispositif de réglage de longueur ;
- une étape de blocage de la position relative du tube coulisse par rapport au tube fût par actionnement du dispositif de réglage de longueur ;
- une étape d'actionnement de moyens de serrage du dispositif de vérin de manière à maintenir en pression l'étai télescopique entre le plancher et le plafond du local.
l'étape de positionnement en rotation de l'organe mobile par rapport au dispositif de support pouvant comprendre :
- une étape de positionnement en vis-à-vis de ladite au moins une paire d'éléments de manière à enserrer une portion du dispositif de support et de manière à positionner l'élément d'arrêt du côté de l'ouverture du vantail ;
- une étape de fixation des deux éléments de ladite au moins une paire d'éléments avec des moyens de fixation maintenant les éléments en pression l'un contre l'autre.

L'entrebâilleur selon l'invention permet d'assembler l'organe mobile par rapport au dispositif de support dans un sens ou dans un autre selon le côté d'ouverture du vantail.

Cet entrebâilleur présente aussi l'avantage de pouvoir être transporté et installé par un seul individu.

En outre, l'invention concerne aussi un système de protection comprenant un entrebâilleur selon une ou plusieurs des caractéristiques décrites ci-dessus, et un dispositif d'alarme apte à détecter l'ouverture du vantail dont l'ouverture peut être bloquée par l'entrebâilleur.

Le système de protection peut comprendre un détecteur de présence ou une alarme sonore et/ou visuelle.

Selon une autre particularité avantageuse de l'invention, ce dispositif d'alarme peut comprendre un détecteur d'ouverture du vantail apte à délivrer un signal d'ouverture, et des moyens de transmission sans fil du signal d'ouverture à une centrale.

Dans le contexte de la lutte contre l'occupation illégale de logements vacants ou provisoirement inoccupés, un tel système de protection permet de signaler l'effraction dès que l'alarme se déclenche et avant intrusion grâce à la présence de l'entrebâilleur, ce qui permet de constater un flagrant délit sans occupation illégale avérée du logement.

### Description des figures et modes de réalisation

D'autres avantages et particularités de l'invention apparaîtront à la lecture de la description détaillée de mises en oeuvre et de modes de réalisation nullement limitatifs, et des dessins annexés suivants :
- la FIGURE 1 représente différentes configurations d'un vantail et d'un entrebâilleur selon l'invention ;
- la FIGURE 2 représente un exemple de réalisation d'entrebâilleur selon l'invention ;
- la FIGURE 3 représente un verrou utilisé comme mécanisme de verrouillage de l'entrebâilleur de la FIGURE 2 ;
- la FIGURE 4 représente un ergot de verrouillage du verrou de la FIGURE 3 ;
- la FIGURE 5 représente l'entrebâilleur de la FIGURE 2 dans un état verrouillé ;
- la FIGURE 6 représente l'entrebâilleur de la FIGURE 2 dans un état déverrouillé ;
- la FIGURE 7 représente une première pièce d'élément de support de l'entrebâilleur de la FIGURE 2 ;
- la FIGURE 8 représente une deuxième pièce d'élément de support de l'entrebâilleur de la FIGURE 2.

Les modes de réalisation décrits ci-après étant nullement limitatifs, on pourra notamment considérer des variantes de l'invention ne comprenant qu'une sélection de caractéristiques décrites, par la suite isolées des autres caractéristiques décrites (même si cette sélection est isolée au sein d'une phrase comprenant ces autres caractéristiques), si cette sélection de caractéristiques est suffisante pour conférer un avantage technique ou pour différencier l'invention par rapport à l'état de la technique antérieure. Cette sélection comprend au moins une caractéristique, de préférence fonctionnelle sans détails structurels, ou avec seulement une partie des détails structurels si cette partie uniquement est suffisante pour conférer un avantage technique ou pour différencier l'invention par rapport à l'état de la technique antérieure.

### Positions du vantail et de l'élément d'arrêt

En référence à la FIGURE 1, l'accès par un individu à l'intérieur 91 d'un logement depuis l'extérieur 92 du logement, l'extérieur 92 du logement étant par exemple un palier d'immeuble, est possible lorsqu'un vantail 1, par exemple d'une porte palière, est placé dans une position ouverte PV3.

L'entrebâilleur selon l'invention permet de limiter le débattement angulaire du vantail 1 dans une position entrebâillée PV2 afin de ne pas laisser un espace suffisant pour permettre à un individu de s'introduire à l'intérieur 91 du logement.

La limitation du débattement angulaire du vantail 1 est réalisée par positionnement d'un élément d'arrêt 31 de l'entrebâilleur dans une position bloquante PM1 relativement à un dispositif de support 2 de l'entrebâilleur. Lorsque l'élément d'arrêt 31 est bloqué dans la position bloquante PM1, le vantail 1 peut être déplacé entre une position fermée PV1 et la position entrebâillée PV2 mais pas au-delà.

Lorsque l'élément d'arrêt 31 est positionné dans une position libre PM2, le vantail 1 peut être déplacé entre la position fermée PV1 et la position ouverte PV3, cette position ouverte PV3 pouvant par exemple être la position d'ouverture maximale du vantail lorsque l'entrebâilleur n'est pas installé.

Le dispositif de support 2 est positionné de sorte que la position entrebâillée PV2 du vantail 1 permette à un individu d'insérer une main ou un bras au travers de l'ouverture créée par la position entrebâillée PV2 du vantail 1, cette position entrebâillée PV2 ne lui permettant toutefois pas de s'introduire à l'intérieur 91 du local. Ainsi, la position entrebâillée PV2 permet à un individu de manipuler un mécanisme de verrouillage 5 décrit ci-dessous afin de débloquer l'élément d'arrêt 31 pour le déplacer de la position bloquante PM1 jusqu'à la position libre PM2.

En outre, le dispositif de support 2 est positionné de sorte que celui-ci ne bloque pas l'ouverture du vantail 1.

### Fixation de l'étai entre plafond et plancher

Un mode de réalisation actuellement préféré de l'entrebâilleur selon l'invention est représenté en FIGURE 2.

Dans ce mode de réalisation, le dispositif de support 2 est un étai télescopique de chantier comprenant notamment un tube fût 21, un tube coulisse 22 et un dispositif de réglage de longueur 23.

La fixation de l'étai télescopique de chantier 2 à l'intérieur 91 du logement est réalisée par maintien en pression de l'étai télescopique de chantier 2 entre un plancher 911 et un plafond 912 du logement.

L'installation de l'étai télescopique de chantier 2 est typiquement réalisée par les étapes suivantes réalisant une première mise sous pression :
- une étape de coulissement manuel du tube coulisse 22 par rapport au tube fût 21 afin que la position relative de ces tubes 21, 22 permette aux extrémités de l'étai 2 de se rapprocher du plancher 911 et du plafond 912 du logement,
- une étape d'actionnement d'une poignée 233 déplaçant un écrou 232 afin d'ajuster la position relative des tubes 21, 22 pour établir le contact des extrémités de l'étai 2 avec le plancher 911 et le plafond 912 du logement,
- une étape d'insertion d'une broche 231 dans un orifice de broche réalisé dans le tube coulisse 22 afin de bloquer les tubes 21, 22 dans la position relative atteinte lors d'une étape précédente.

Dans cet exemple, les extrémités de l'étai 2 comprennent des platines 24, 61, 62 permettant d'augmenter la dimension des surfaces d'appui de l'étai 2 avec le plancher 911 et le plafond 912 du logement. Par exemple, une platine supérieure 24 est soudée à l'extrémité du tube coulisse 22 opposée à l'extrémité en contact avec le tube fût 21. La platine supérieure 24 est en appui contre le plafond 912.

Concernant l'extrémité du tube fût 21 opposée à l'extrémité en contact avec le tube coulisse 22, une platine intermédiaire 62 y est soudée. Cette platine intermédiaire 62 est solidaire d'une platine inférieure 61 par l'intermédiaire de moyens de serrage 63. La platine inférieure 61 est en appui contre le plancher 911.

Une deuxième mise sous pression, d'intensité plus forte que la première, est ensuite réalisée grâce à un dispositif de vérin 6 constitué par la platine inférieure 61, la platine intermédiaire 62 et les moyens de serrage 63. Ce dispositif de vérin 6 permet d'appliquer et de maintenir une pression de l'étai 2 sur le plancher 911 et le plafond 912 du logement qui soit suffisante pour que cet étai 2 résiste à des efforts qu'exercerait un individu, par exemple des coups de pieds, pour déplacer l'étai 2 afin de pénétrer à l'intérieur 91 du logement.

Pour ce faire, les moyens de serrage 63 comprennent par exemple des tiges filetées soudées sur la platine inférieure 61. Ces tiges filetées traversent la platine intermédiaire 63 au travers de trous dimensionnés pour que la platine intermédiaire 63 puisse coulisser le long des tiges filetées. Sur chacune des tiges filetées, par exemple au nombre de quatre, un écrou et un contre-écrou sont assemblés de part et d'autre de la platine intermédiaire 63. Par exemple, l'écrou est assemblé entre la platine inférieure 61 et la platine intermédiaire 63, et le contre-écrou est assemblé au-dessus de la platine intermédiaire 63 (vers le haut sur la FIGURE 2). Le déplacement de l'écrou dans un premier sens de rotation permet de déplacer le tube fût 21 dans un premier sens suivant l'axe A2 longitudinal de l'étai 2. Le déplacement de l'écrou dans un deuxième sens de rotation permet de déplacer le tube fût 21 dans un deuxième sens suivant l'axe A2 longitudinal de l'étai 2. Lorsque la position du tube fût 21 applique une pression jugée suffisante sur le plancher 911 et le plafond 912, le contre-écrou peut alors être serré contre la platine intermédiaire 63. Ce dispositif de vérin 6 permet ainsi d'appliquer une pression de maintien de l'étai sur le plafond 912 et le plancher 911 relativement importante en utilisant des pas de filet standards pour les tiges filetées et les écrous et contre-écrous.

Afin d'augmenter l'adhérence des surfaces d'appui des platines inférieure 61 et supérieure 24, du plancher 911 et du plafond 912, et afin de ne pas abîmer le plancher 911 et le plafond 912, des morceaux de mousse antidérapante ou réalisée dans un matériau en caoutchouc peuvent être insérés entre la platine supérieure 24 et le plafond 912 et entre la platine inférieure 61 et le plancher 911.

### Liaison entre l'élément d'arrêt et l'étai

Dans le mode de réalisation représenté en FIGURE 2, l'élément d'arrêt 31 est fixé sur une paire d'éléments 34, par exemple par soudure. La paire d'éléments 34 est fixée à une paire correspondante d'éléments 33 par des moyens de fixation 35, par exemple des vis et des écrous, de manière à enserrer le tube fût 21 de l'étai 2. On appelle organe mobile 3 l'ensemble comprenant les paires d'éléments 33, 34, les moyens de fixation 35, l'élément d'arrêt 31, ainsi qu'un élément de support 32 du mécanisme de verrouillage 5 fixé sur l'élément d'arrêt 31.

Les paires d'éléments 33, 34 sont dimensionnées pour pouvoir entrer en rotation autour du tube fût 21 suivant l'axe A2 de l'étai 2 par actionnement manuel.

Un organe de blocage 4 est fixé sur le tube fût 21, par exemple par soudure. Cet organe de blocage 4 forme une butée bloquant la translation de l'organe mobile 3 suivant l'axe A2 de l'étai 2.

La FIGURE 2 représente l'organe de blocage 4 réalisant une butée unique pour l'organe mobile 3. Selon des modes de réalisation prévus, l'organe de blocage 4 peut réaliser une butée dans les deux sens de translation suivant l'axe A2 de l'étai 2, par exemple par augmentation de la dimension de l'organe de blocage 4 suivant l'axe A2 de l'étai 2, ou par fixation d'une ou plusieurs pièces supplémentaires sur l'organe mobile 3.

La FIGURE 1 représente un vantail 1 s'ouvrant sur le côté droit, l'élément d'arrêt 31 étant orienté vers la gauche lorsqu'il se trouve en position bloquante PM1 afin de limiter le débattement angulaire du vantail 1 entre la position fermée PV1 et la position entrebâillée PV2.

Lors de l'installation de l'entrebâilleur, l'élément d'arrêt 31 peut aussi être orienté vers la droite lorsqu'il se trouve en position bloquante PM1, par exemple pour bloquer l'ouverture d'un vantail qui s'ouvrirait sur le côté gauche.

L'assemblage de l'élément d'arrêt 31 afin de l'adapter à un vantail s'ouvrant sur le côté droit ou gauche est par exemple réalisé en suivant les étapes suivantes :
- une étape de désolidarisation des paires d'éléments 33, 34 par les moyens de fixation 35, par exemple en ôtant des vis et écrous maintenant les paires d'éléments 33, 34 entre eux,
- une étape de positionnement de l'élément d'arrêt 31 dans le sens voulu en appliquant les éléments 33 contre le tube fût 21,
- une étape dans laquelle les éléments 34 sont positionnés en vis-à-vis des éléments 33 afin d'être fixés ensemble par les moyens de fixation 35,
- une étape dans laquelle les paires d'éléments sont fixées deux à deux par les moyens de fixation 35, par exemple en insérant des vis dans des orifices des paires d'éléments 33, 34 et en y vissant des écrous.

On définit une position opérationnelle de l'entrebâilleur dans laquelle l'élément d'arrêt 31 peut alternativement être placé dans la position bloquante PM1 et dans la position libre PM2 et dans laquelle le dispositif de support 2 ne bloque pas l'ouverture du vantail 1 (voir FIGURE 1). L'installation du dispositif de support 2 dans la position opérationnelle peut être réalisée à l'aide d'un gabarit.

### Mécanisme de verrouillage

En référence aux FIGURES 3 à 8, le mécanisme de verrouillage 5 comprend un boîtier 53 supportant un dispositif de serrure 52 et un ergot de verrouillage 51. Ce mécanisme de verrouillage 5 est par exemple un verrou commercialisé de type bas de gamme.

Ce mécanisme de verrouillage 5 est fixé sur l'organe mobile 3, en l'occurrence sur l'élément de support 32. Dans cet exemple, l'élément de support 32 est réalisé sous la forme de trois pièces mécaniques :
- une plaque de maintien 329 du boîtier 53, cette plaque de maintien étant fixée, par exemple par soudure, sur une partie prolongeant l'élément d'arrêt 31,
- une première équerre 327,
- une deuxième équerre 328.

La première 327 et la deuxième 328 équerres sont assemblées l'une avec l'autre, par exemple par soudure, de manière à former une cage en U au sein de laquelle est monté le boîtier 53 du mécanisme de verrouillage 5 (voir FIGURES 5 et 6). Ces équerres 327, 328 sont ici réalisées en deux pièces pour faciliter la fabrication. La cage 32 pourrait être réalisée d'une seule pièce.

Dans cet exemple, les équerres 327, 328 sont fixées, par exemple par soudure, à la plaque de maintien 329.

La cage 32 peut aussi être directement fixée sur l'organe mobile 3.

Dans le mode de réalisation représenté en FIGURES 5 et 6, le boîtier 53 du mécanisme de verrouillage 5 est fixé à la cage 32 par des vis qui sont vissées dans des écrous noyés 533.

Un autre mode de réalisation prévu consiste à monter le boîtier 53 dans la cage 32 de manière flottante, c'est-à-dire dans fixer le boîtier 53 à la cage 32 par un système vis-écrou. Dans ce cas, le maintien du mécanisme de verrouillage 5 à l'organe mobile 3 est réalisé par l'ergot de verrouillage 51, par exemple par insertion de l'ergot de verrouillage 51 dans des ouvertures 323, 324 réalisées dans les équerres 327, 328. Dans cet exemple, une surface externe 511 de l'ergot de verrouillage 51 est en contact avec des surfaces intérieures 325, 326 de ces ouvertures 323, 324.

Les ouvertures 323, 324 sont dimensionnées pour autoriser un coulissement de l'ergot de verrouillage 51 et pour guider cet ergot 51 lors de son déplacement suivant une direction d'actionnement D51.

Le boîtier 53 est de préférence au moins flottant par rapport à la cage 32 dans une direction DP51 perpendiculaire à la direction d'actionnement D51.

Le boîtier 53 est par exemple maintenu dans la cage 32 par appui de surfaces latérales 531, 531 du boîtier 53 sur des surfaces internes 321, 322 des équerres 327, 327.

Le dispositif de serrure 52 permet de déplacer l'ergot de verrouillage 51 suivant la direction d'actionnement D51, par exemple à l'aide d'une clef ou d'un code. Le dispositif de serrure 52 est agencé de sorte que la partie d'actionnement, par exemple la partie dans laquelle une clef peut être insérée, est accessible depuis l'extérieure 92 du logement lorsque le vantail 1 est en position entrebâillée PV2 et que l'élément d'arrêt 31 est en position bloquante PM1 (voir FIGURE 1).

Le mécanisme de verrouillage 5 est agencé pour pouvoir bloquer l'ergot de verrouillage 51 dans une position bloquée PE51 dans laquelle une extrémité 512 de l'ergot de verrouillage 51 coopère avec un logement 41 réalisé dans l'organe de blocage 4. Ce logement 41 de l'organe de blocage 4 est dimensionné pour bloquer la rotation de l'organe mobile 3 autour de l'axe A2 de l'étai 2 lorsque l'ergot de verrouillage 51 est dans la position bloquée PE51.

### Système de protection

L'invention prévoit d'utiliser un entrebâilleur comprenant une combinaison des caractéristiques qui viennent d'être décrites dans un système de protection comprenant notamment une alarme, par exemple sans fil.

Par exemple, l'alarme comprend un détecteur d'ouverture monté sur le vantail 1 et/ou l'encadrement de porte.

Lorsque le détecteur d'ouverture détecte l'ouverture du vantail 1, l'alarme envoie un signal d'ouverture à une centrale.

Le signal d'ouverture peut n'être envoyé qu'à l'issue d'une durée prédéterminée, par exemple dix secondes, afin de ne pas alerter la centrale en cas d'ouverture du vantail 1 par un individu autorisé.

La durée prédéterminée permet à un individu autorisé à pénétrer à l'intérieur 91 du logement de désactiver l'alarme à l'aide d'un organe de commande d'alarme 7 par exemple fixé sur l'organe mobile 3 de l'entrebâilleur.

Lorsque la centrale reçoit le signal d'ouverture, elle peut déclencher un signal sonore par exemple à l'aide d'une sirène.

La centrale peut aussi être reliée à un centre de surveillance qui est informé de l'ouverture du vantail 1.

Le système de protection peut comprendre de nombreux types de matériel de protection ou de surveillance et tout type d'alarme sans changer la nature de l'invention. L'entrebâilleur permet en effet de retarder ou d'empêcher l'intrusion d'un individu à l'intérieur d'un local 91 lorsque cet individu ne possède pas les moyens d'actionnement du dispositif de serrure 52, par exemple une clef ou un code, ainsi que les moyens de désactivation de l'alarme, par exemple un badge ou un code.

Bien sûr, l'invention n'est pas limitée aux exemples qui viennent d'être décrits et de nombreux aménagements peuvent être apportés à ces exemples sans sortir du cadre de l'invention. De plus, les différentes caractéristiques, formes, variantes et modes de réalisation de l'invention peuvent être associés les uns avec les autres selon diverses combinaisons dans la mesure où ils ne sont pas incompatibles ou exclusifs les uns des autres.

## Revendications

1. Entrebâilleur anti-intrusion pour vantail (1), notamment de porte, s'ouvrant vers l'intérieur d'un local (91), comprenant :
- un dispositif de support (2) fixé à l'intérieur du local (91),
- un organe mobile (3) apte à effectuer une rotation par rapport au dispositif de support (2), l'organe mobile (3) portant un élément d'arrêt (31),
- un mécanisme de verrouillage (5),
le mécanisme de verrouillage étant agencé pour mettre l'entrebâilleur dans au moins deux états fonctionnels distincts :
- un état verrouillé (E1) dans lequel le mécanisme de verrouillage (5) immobilise en rotation l'organe mobile (3) relativement au dispositif de support (2), l'élément d'arrêt (31) étant ainsi maintenu dans une position bloquante (PM1) limitant le déplacement du vantail (1) entre une position fermée (PV1) et une position entrebâillée (PV2), et
- un état déverrouillé (E2) dans lequel le mécanisme de verrouillage (5) autorise la rotation de l'organe mobile (3) par rapport au dispositif de support (2), de sorte que le vantail (1) peut se déplacer entre la position fermée (PV2) et une position ouverte (PV3), le débattement angulaire du vantail (1) en position ouverte (PV3) étant plus grand que le débattement angulaire du vantail (1) en position entrebâillée (PV2),
l'entrebâilleur étant **caractérisé en ce que** le dispositif de support (2) comprend un étai télescopique apte à se fixer par pression entre un plancher (911) et un plafond (912) du local (91).

2. Entrebâilleur selon la revendication précédente, dans lequel le mécanisme de verrouillage (5) est apte à être actionné dans la position entrebâillée (PV2) du vantail (1) depuis l'extérieur (92) du local (91).

3. Entrebâilleur selon la revendication 1 ou 2, dans lequel l'étai télescopique (2) est maintenu en pression entre le plancher (911) et le plafond (912) du local (91) par un dispositif de vérin (6) fixé à l'étai télescopique (2).

4. Entrebâilleur selon l'une des revendications précédentes, dans lequel le mécanisme de verrouillage (5) comprend :
- un organe de blocage (4) fixé au dispositif de support (2),
- un ergot de verrouillage (51) pouvant prendre une position bloquée (PE51) dans laquelle il bloque en rotation l'organe mobile (3) par rapport à l'organe de blocage (4), et une position débloquée dans laquelle il laisse libre le mouvement de rotation de l'organe mobile (3) par rapport à l'organe de blocage (4), et
- un dispositif de serrure (52) apte à déplacer l'ergot de verrouillage (5) entre la position bloquée et la position débloquée,
la position bloquée (PE51) de l'ergot de verrouillage (51) étant compatible avec l'état verrouillé (E1) de l'entrebâilleur,
l'organe de blocage (4) comprenant un logement (41) dimensionné pour accueillir une extrémité (512) de l'ergot de verrouillage (51) dans la position bloquée (PE51).

5. Entrebâilleur selon la revendication précédente, dans lequel le mécanisme de verrouillage (5) comprend en outre un boîtier (53), l'ergot de verrouillage (51) étant apte à se déplacer par rapport au boîtier (53), le boîtier (53) étant monté flottant dans une cage (32) solidaire de l'organe mobile (3),
la cage (32) comprenant des ouvertures (323, 324) agencées pour guider l'ergot de verrouillage (51) et pour transmettre, au moins en partie, les forces transmises entre l'organe de blocage (4) et l'organe mobile (3) par l'intermédiaire de la cage (32) et de l'ergot de verrouillage (51).

6. Entrebâilleur selon l'une des revendications précédentes, dans lequel l'élément d'arrêt (31) comprend une plaque en métal sur laquelle une surface du vantail (1) est apte à venir en appui.

7. Entrebâilleur selon l'une des revendications précédentes, dans lequel l'organe mobile (3) comprend au moins une paire d'éléments (33, 34) enserrant une portion du dispositif de support (2), ladite au moins une paire d'éléments (33, 34) et étant dimensionnée pour autoriser la rotation de l'organe mobile (3) par rapport au dispositif de support (2).

8. Entrebâilleur selon l'une des revendications précédentes, dans lequel l'organe de blocage (4) bloque la translation de l'organe mobile (3) au moins dans un sens de translation suivant l'axe (A2) de rotation de l'organe mobile (3).

9. Procédé d'installation d'un entrebâilleur selon l'une des revendications précédentes, comprenant :
- une étape de positionnement du dispositif de support (2) dans une position opérationnelle à l'intérieur du local (91) du côté de l'ouverture du vantail (1) permettant à l'élément d'arrêt (31) d'entrer dans la position bloquante (PM1) qui permet de limiter le déplacement du vantail (1) entre la position fermée (PV1) et la position entrebâillée (PV2) ;
- une étape de fixation du dispositif de support (2) dans la position opérationnelle,
l'étai télescopique (2) comprenant un tube fût (21), un tube coulisse (22) apte à coulisser à l'intérieur du tube fût (21), des platines (24, 62) fixées aux extrémités de l'étai télescopique (2), un dispositif de réglage de longueur (23) apte à maintenir une position du tube fût (21) par rapport au tube coulisse (22), et un dispositif de vérin (6),
l'étape de fixation du dispositif de support (2) dans la position opérationnelle comprenant :
- une étape d'ajustement primaire de la longueur de l'étai télescopique (2) par coulissement du tube coulisse (22) dans le tube fût (21) ;
- une étape d'ajustement secondaire de la longueur de l'étai télescopique (2) par actionnement du dispositif de réglage de longueur (23) ;
- une étape de blocage de la position relative du tube coulisse (22) par rapport au tube fût (21) par actionnement du dispositif de réglage de longueur (23) ;
- une étape d'actionnement de moyens de serrage (63) du dispositif de vérin (6) de manière à maintenir en pression l'étai télescopique (2) entre le plancher (911) et le plafond (912) du local (91).

10. Procédé d'installation selon la revendication précédente, comprenant en outre :
- une étape de positionnement en rotation de l'organe mobile (3) par rapport au dispositif de support (2) de manière à positionner l'élément d'arrêt (31) dans la position bloquante (PM1) permettant de limiter le déplacement du vantail (1) entre la position fermée (PV1) et la position entrebâillée (PV2) ;
- une étape d'immobilisation en rotation de l'organe mobile (3) par rapport au dispositif de support (2) par actionnement du mécanisme de verrouillage (5) de manière à placer l'entrebâilleur dans l'état verrouillé (E1).

11. Procédé d'installation selon la revendication 9 ou 10 pour un entrebâilleur selon la revendication 7, dans lequel l'étape de positionnement en rotation de l'organe mobile (3) par rapport au dispositif de support (2) comprend :
- une étape de positionnement en vis-à-vis de ladite au moins une paire d'éléments (33, 34) de manière à enserrer une portion du dispositif de support (2) et de manière à positionner l'élément d'arrêt (31) du côté de l'ouverture du vantail (1) ;
- une étape de fixation des deux éléments (33, 34) de ladite au moins une paire d'éléments.

12. Système de protection comprenant un entrebâilleur selon l'une des revendications 1 à 8, et un dispositif d'alarme apte à détecter l'ouverture du vantail (1) dont l'ouverture peut être bloquée par l'entrebâilleur.

13. Système de protection selon la revendication précédente dans lequel le dispositif d'alarme comprend un détecteur d'ouverture du vantail (1) apte à délivrer un signal d'ouverture, et des moyens de transmission sans fil du signal d'ouverture à une centrale.
